# EUROPÄISCHE PATENTSCHRIFT

(11) **EP 0 257 074 B1**
(45) Veröffentlichungstag und Bekanntmachung des Hinweises auf die Patenterteilung: **20.03.1991**
(21) Anmeldenummer: 87901461.1
(22) Anmeldetag: 25.02.1987
(51) Int. Cl.: A43B 5/04

(54) **SKISCHUH**
SKIING BOOTS
CHAUSSURES DE SKI

(30) Priorität: 28.02.1986 DE 3606671
(43) Veröffentlichungstag der Anmeldung: 02.03.1988
(73) Patentinhaber: Schlittenbauer, Franz, D-8024 Oberhaching (DE)
(72) Erfinder: Schlittenbauer, Franz, 8024 Oberhaching (DE); Raith, Franz Xaver, 8150 Holzkirchen (DE)
(74) Vertreter: Städtler, Wolfram, Dr.
(86) Internationale Anmeldenummer: EP8700108
(87) Internationale Veröffentlichungsnummer: WO8705191

(56) Entgegenhaltungen:
- EP-A- 0 073 991
- WO-A-85/03416
- FR-A- 2 180 316
- FR-A- 2 407 681

## Beschreibung

Die Erfindung betrifft einen Skischuh, insbesondere mit Heckeinstieg, und im wesentlichen geschlossenem Vorderschuh.

Es besteht bei Skischuhen mit sich überlappender Manschette die Möglichkeit, zumindest in gewissen Grenzen ein "Festschnallen" des Fußes gegen den Schuh, gegebenenfalls auch im Bereich der verschiedenen Schnallen individuell vorzunehmen. Die Kraft wird hierbei immer von oben ausgeübt.

Mit dem Aufkommen der modernen Heckeinstiegmodelle, die meistens nur über eine einzige Schnalle verfügen, stellt sich das Problem des unbedingt festen Sitzes des Fußes im Skischuh neu. Die kraftschlüssige Verbindung zwischen Schienbein/Fuß und Schuh einerseits, die kraftschlüssige Verbindung von Schuh zu Ski andererseits wird heute als unbedingte Voraussetzung für ein kontrollierbares Skifahren angesehen. Deshalb sind auch die Anschlußteile von Skischuh zu den Skibindungen genormt.

Das Wichtigste bleibt aber der innere Kraftschluß vom Fuß zur Schale.

Die oben erwähnte Möglichkeit der Volumenverkleinerung bei Schuhen mit überlappenden Manschettenteilen mittels Kabeln und Schnallen scheidet beim Heckeinstieg aus.

Man hat hier schon Abhilfe versucht, indem man in der Schale, auch Untertritt genannt, mechanische Einstellkonstruktienen oder Luftkammern vorsah, mit deren Hilfe das Fußbett eingestellt und diese Einstellung dann fixiert wurde. Zusätzlich sind im Ristbereich sog.

Druckverteilerplatten vorgesehen, die von oben auf den Rist bzw. die Fußbeuge drücken und den Fuß nach unten oder schräg nach hinten drückend festhalten. Die Verspannung erfolgt hier allerdings mehr längs einer Linie. Ähnlich wie bei den Überlappschuhmodellen entsteht hierbei sehr häufig ein Druckschmerz auf den Rist bzw. die Strecksehne des Fußes, was wiederum erhebliche Schmerzen zum Teil verursacht. Zudem wird das Fußgewölbe durch-gedrückt, was einmal Schmerzen verursacht und die Neigung zu Spreiz- und Senkfüßen vergrößert.

Allgemein war man jedoch hinsichtlich der Einstell- oder Verstellmaßnahmen beim Stand der Technik dadurch beschränkt, da durch das für jeden Fuß individuelle aber feste Perimetermaß (d.h. der Risthöhe) für den Fuß gewährleistet sein mußte, um das Ein- und Aussteigen überhaupt zu ermöglichen.

Der Erfindung liegt die Aufgabe zugrunde, einen Skischuh anzugeben, der eine bessere kraftschlüssige Verbindung herstellt und trotzdem ein Beugen des Fusses möglich zu machen oder zu erleichtern.

Diese Aufgabe wird erfindungsgemäß gelöst durch einen Skischuh, insbesondere mit Heckeinstieg und im wesentlichen geschlossenem Vorderschuh, mit einem (auch über einen Bowdenzug betätigbaren) Schnellverschluß zur Herbeiführung des Kraftschlusses zwischen Fuß und Skischuh, mit einer Druckverteilerplatte, über die der Anpreßvorgang herbeiführbar ist, wobei die Druckverteilerplatte geteilt ist und im unteren vorderen Bereich überlappend über Langloch und Nietführung durch Beaufschlagung eines Bowdenzuges verstellbar ist, die Überlappung der Druckverteilerplatte in ihrem oberen Bereich herbeigeführt ist und gegebenenfalls lediglich durch eine Niete gehalten ist.

Es wird nicht verkannt, daß ein Skischuh bekannt ist (WO85/03416), bei dem durch Gewichtsverlagerung im Schuh über eine Kippnocke eine in der Höhe verstellbare Sohle vorgesehen ist. Hierdurch soll der Skifahrer selbst dann, wenn besonderer Kraftschluß zwischen Fuß und Skinotwendig ist, ein mit der einstellbaren Bodenplatte verbundenes Kabel spannen. Ob eine solche Lösung realistisch ist bzw. je realisiert wurde, mag dahingestellt bleiben. Eine geteilte Druckverteilerplatte ist jedenfalls nicht vorgesehen, auch wird die Heb- und Senkbarkeit der Bodenplatte nicht über einen Schnellverschluß zur Herbeiführung des Kraftschlusses zwischen Fuß und Skischuh herbeigeführt. Im übrigen betrifft die WO85/03416 den Sonderfall, daß nur während des Nachvornelegens (Schwingens) und Aushebens der Druck auf den Fuß und der Sitz verstärkt werden soll und in normaler Fahrtposition wieder in den gelösten Zustand zurückkehren soll.

Eine Verstellbarkeit der Sohle ist im übrigen in der FR-A-21 80 316 bekannt. Hierbei wird über eine Hebelschraube eine Nocke zwischen zwei Positionen verstellt. Eine andere Wirkung als mit den bekannten Teilen zur Verbesserung der Vorlage im Skischuh wird hierdurch nicht erreicht.

Vorzugsweise ist die geteilte Druckverteilerplatte am Untertritt über Gelenknieten angelenkt.

Eine Niete der einen Druckverteilerplatten-Hälfte kann in einem quer verlaufenden Langloch der anderen Druckverteilerplatten-Hälfte frei beweglich sein. Vorzugsweise ist die geteilte Druckverteilerplatte außen über einen insbesondere festen Ristteils des Schuhes geführt.

Günsitg ist es, durch einen einzigen Bowdenzug mit Federspirale die an einem Gelenk sitzende Druckverteilerplatte zu beaufschlagen.

In Weiterbildung der Erfindung ist mindestens ein hydraulisches oder pneumatisches Kissen unter der Bodenplatte mit Druckschnellbeaufschlagungsanschluß vorgesehen.

Die Maßrahme nach der Erfindung löst nicht nur die oben gestellte Aufgabe sondern bringt noch eine ganze Reihe anderer Vorteile mit sich.

War bisher bei der Verstellbarkeit mit Fixierung (es wurde an einer Schraube im Verstellbereich der Millimetergrößenordnung eine Anpassung vorgenommen) praktisch keine Änderung gegenüber dem bisherigen Verhältnis gegeben, so ergibt sich nun ein Verstellbereich von beispielsweise bis 3 cm aufgrund des großen Hebeweges, dem Spannen. Bei den bekannten Konstruktionen erfolgte die einmalige Einstellung (fix); das Einspannen des Fußes in den Skischuh erfolgte mit dem an sich bekannten Schnallensystem. Der Druck wurde immer von oben auf den Fuß, das heißt in ungünstigster Weise auf den Rist ausgeübt, wodurch die Neigung zu Platt-, Senk- und Spreizfüßen stark gefördert wurde. Durch die erfindungsgemäße Maßnahme braucht, insbesondere was den bequemen Ein- und Ausstieg betrifft, auf das Perimetemaß pratisch nicht Rücksicht genommen werden.

Die Erfindung wird anhand von Skischuhen beschrieben. Die Anwendung auf Bergsteigerskischuhe, Bergstiefel oder Eislaufstiefel ist natürlich möglich.

Es wird also nicht mehr der Fuß zum Boden gedrückt, vielmehr wird der Boden, gegebenenfalls selektiv, angehoben, bis ein Kraftschluß zur Schale erreicht ist.

Auch bei der Verwendung einer pneumatischen oder hydraulischen Lösung geht es darum, die Sohle,wie bei der mechanischen Lösung, zum Einstieg, zum Gehen etc. abzusenken und erst für das eigentliche Skifahren die Sohle mit einem einzigen Handgriff anzuheben und somit den Fuß bzw. Innenschuh gegen den Rist- oder Beugebereich des Skischuhes kontrolliert zu pressen und nicht mehr, wie bisher, von der Schale weg zu drücken, sondern kraftschlüssig an die Schale heranzubringen.

Die Erfindung ist nicht auf die unten beschriebenen Konstruktionen beschränkt. Mechanische Lösungen mittels Kniehebel, Spannanker oder dergleichen sind natürlich möglich.

Bei sämtlichen Konstruktionen ist die Zwischenschaltung einer Feder bzw. eines federnden Mediums _ als Regulator für die gagen die Fußsohle gewünschte Spannkraft _ möglich.

Die Lösung nach der Erfindung ist anwendbar auf Schuhe mit unterschiedlichstem Bodenraum, wie dem Fachmann aufgrund des großen Verstellhubs klar wird.

Greift die Hubkonstruktion im hinteren Drittel der verstellbaren sohle an, so kann für teurere Modelle der Zehenbereich gegebenenfalls noch getrennt angehoben werden.

Durch die völlige Entlastung des Fußes beim Entspannen wird für eine reichliche Durchblutung gesorgt, eine Lösung, zu der das bisherige einmalige Anpassen der Standfläche für höhere oder niedrige Risthöhen natürlich nicht beitrug, zudem die Verstellhöhe unter 10 mm lag.

Durch die Maßnahme nach der Erfindung ist der Verstellbereich bis zu 2 cm Fersenhubhöhe gegeben.

Wichtig ist, daß bei der Maßnahme nach der Erfindung nicht linienförmig oder punktförmig auf den Fuß gedrückt wird: vielmehr erhält die gesamte Fußoberfläche aufgrund der gleichmäßigen Beaufschlagung der Fußsohle einen erheblichen Flächenandruck. Innen kann der Schuh dem Fuß entsprechend angepaßt oder ausgeformt werden, insbesondere durch Heben einer verformbaren Sohle gegen den unbelasteten Fuß.

Ganz besonders vorteilhaft wird die Maßnahme nach der Erfindung, wenn die Kraftübertragung (zum Anheben der Fußsohle im Fersen- und/oder im Zehenbereich) über mindestens einen Bowdenzug erfolgt.

Hierdurch ergibt sich eine saubere und, wenn eine Feder zwischengeschaltet ist, zugleich dämpfende Verspannung. Die bisher notwendigen vielen Umlenkstellen fallen fort. Eine federnde Lagerung ist möglich.

Nach einer besonders vorteilhaften konstruktiven Ausführungsform besteht die Hubeinrichtung aus zwei an einer Bodenplatte mit der längsten Seite festen ansonsten symmetrischen Dreiecksplatten, die mit einem mittigen Querbolzen in einem senkrechten Schlitz eines an der Skisohle festen Kulissensteins dreieckiger Gestalt, ähnlich der der Dreiecksplatte, gleitverschieblich gelagert ist. Am Bowdenzug feste zylindrische Querbolzen erfassen die Dreiecksplatte; die Verschiebung erfolgt über den innerhalb des Schlitzes des Kulissensteins gleitenden Querbolzen.

Zweckmäßig kann hierbei der Kulissenstein auf seinen freien Schenkeln gestuft sein, wobei am Bowdenzug je ein dem jeweiligen freien Schenkel zugeordneter freier Querbolzen fest ist, wobei diese bei Zug jeweils in die nächste Rastlagerstufe der Dreiecksplätte gleiten.

Nach einer anderen Ausführungsform kann mindestens ein bowdenzugbeaufschlagter Exzenter zum schnellen Anheben und Absenken der Bodenplatte vorgesehen sein. Der Exzenter kann auch an einer Querwelle unter der Bodenplatte ausgebildet sein.

Besonders vorteilhafte Ergebnisse erhält man durch die Möglichkeit der Kombination mit weiteren Maßnahmen, die einem festen Sitz des Fußes bzw. Unterschenkels im Skischuh dienen.

Ein besonderes Augenmerk der Erfindung gilt der Kombination mit in Langlöchern frei beweglichen Schwenklagern der Manschetten des Skischuhs gegenüber der Schale.

Eine weitere Kombination ergibt sich durch die Druckbeaufschlagung der an sich bekannten Druck (verteiler) platte im Bereich über dem Rist.
Besonders interessant ist es, wenn hierbei die Druckbeaufschlagung ebenfalls über einen Bowdenzug und Schnellverschluß erfolgt.

In Weiterbildung der Erfindung kann sowohl der Bowdenzug für die zu hebende Bodenplatte wie der Bowdenzug für die Beaufschlagung der Druckplatte in einen einzigen Schnellverschluß eingeführt und individuell über eine Rändelfeinregulierungsschraube einstellbar sein.

Besonders schätzen wird es der Skifahrer, wenn eine dritte Rändelschraube zur Verstellung des Schließdrucks des Schnellverschlusses für die beiden Bowdenzüge insgesamt vorgesehen ist.

Die Druckplatte kann hierbei von an im Bereich der Schwenklager angelenkten Federstahlbändern beaufschlagt sein; über den Bowenzug kann das überlappende obere Federband spannbar sein. Durch diese Konstruktion wird auch der bisherige Liniendruck vermieden. Es ergibt sich eine Beaufschlugung über den Gesamtbereich der Druckplatte. Die Druckplatte kann natürlich für den Fuß individuell gestaltet werden, beispielsweise dadurch, daß man sie separat auf dem Fuß formt und erst anschließend in den Skischuh einbaut.

Günstig ist es, wenn der gemeinsame Schnellverschluß ein Kipphebelverschluß ist.

Durch die Maßnahme nach der Erfindung ergeben sich eine ganze Reihe weiterer Möglichkeiten: eine ist in einer verformbaren der individuellen Fußform angepaßten Fußeinlage auf der Sohlenplatte zu sehen.

Ein anderer ist darin zu sehen, daß auf der Oberfläche des Innenschuhes, insbesondere mittels Klettverschlusses, Polsterstücke anbringbar sind, die den Abstand zwischen der Außenhaut des Innenschuhes und der Innenseite der Schale zu verkleinern in der Lage sind.

Die Polsterstücke können aus wärmeisolierenden Materialien bestehen.

Thermoplastische verformbare Einsätze über dem Innenschuh können eingebracht werden, die nach dem Aushärten den Zwischenraum zwischen Innenschuh und Schale füllen.

Man kann auch so vorgehen, im Zwischenraum zwischen Innenschuh und Schale auf dem Innenschuh ein mehrschichtiges selbstklebendes Material einzulegen.

Beispielsweise Ausführungsformen der Erfindung sollen nun mit Bezug auf die beiliegenden Zeichnungen näher erläutert werden. Diese zeigen in
Fig. 1 eine Dreiecksplatte zur Verwendung bei der Maßnahme nach der Erfindung, einteilig mit der Bodenplatte;
Fig. 2 einen Kulissenstein in der Ansicht (2A), in der Draufsicht (2B) und in der Seitenansicht (2C);
Fig. 3 ein Einbaubeispiel zu den Figuren 1 und 2 in der Ansicht von unten, schematisch;
Fig. 4 eine Ansicht zu Fig. 3;
Fig. 5 einen Schnellverschluß in der Seitenansicht;
Fig. 6 einen Schnellverschluß von der Rückseite des Skischuhes aus gesehen;
Fig. 7 ein Funktionsbeispiel;
Fig. 8 ein Federspannband;
Fig. 9 eine Federspannschiene;
Fig. 10 eine beispielsweise Druckverteilerplatte;
Fig. 11 einen beispielsweisen Auslöseverschluß;
Fig. 12 eine Weiterbildung zu Fig. 6 und Fig. 13 eine Weiterbildung zu Fig. 7.

Die Figuren 1 bis 4 sowie 7, 8 und 9 sind kein Ausführunpbeispiel der Erfindung. Nach der nicht als begrenzend anzusehenden Ausführungs form ist an einer beispielsweise aus Kunststoff bestehenden Bodenplatte 10 ein Teil der Hubeinrichtung aus zwei jeweils mit der längsten Seite an der Bodenplatte festen ansonsten symmetrischen Dreiecksplatten 12 vorgesehen, die mit einem mittigen Querbolzen 14 in einem senkrechten Schlitz 16 eines an der Skischuhsohle festen Kulissensteins 18 dreieckiger Gestalt ähnlich der der Dreiecksplatte 12 gleitverschieblich gelagert ist. Nach der Darstellung ist die Spitze des gleichseitigen Dreiecks abgestumpft. Zylindrische Querbolzen 20, die noch beschrieben werden, sind vorgesehen. Es sind zwei solcher Zylinderbolzen 20 vorgesehen. Die angehobene Lage ist durch die gestrichelte Stellung bei 20′ zu sehen. Der Längsverlauf des Schlitzes 16 der Fig. 2 ist in Fig. 1 nur angedeutet.

Fig. 2 läßt die an der Skischuhsohle, beispielsweise über Schrauben 22 festen Kulissensteine 18 ebenfalls gleichseitiger dreieckiger Gestalt, erkennen. Durch die Spitze, die der langen Seite des Dreiecks (skisohlenseitig) gegenüberliegt, ist der senkrechte Schlitz 16 ausgebildet, in welchem bei Zusammenbau der in den Dreieckswangen geführte Querbolzen 14 gleitet. Es sind wiederum zwei Stellungen der Zylinderbolzen 20 bzw. 20′ vorgesehen. Man erkennt, daß an den gleichen Seiten des Kulissensteins Rastabsätze 24, 26 vorgesehen sind, in die sie die Querbolzen lagern. Die Querbolzen sind mit dem hier nur angedeuteten Bowdenzug fest verhunden. Das Bowdenzugseil ist natürlich unter dem Querbolzen 14 durchgeführt. Der Kulissenstein 18 hat eine oben durchgehende senkrechte Einfräsung 28 senkrecht zum Schlitz 16. Ist der Kulissenstein wegen der Haltbarkeit am interessantesten einstückig, so handelt es sich um eine mittige tiefe Einfräsung 28, wodurch Wangen 18′, 18˝ des Kulissensteins gebildet werden.

Fig. 4 zeigt ein Zusammenbaubeispiel in der Ansicht, Fig. 3 in der Druntersicht. Fig. 4 läßt den möglichen Hubweg gut erkennen. Wird also die Dreieckplatte 12 durch den hier nicht gezeigten Bowdenzug gehoben, so hebt sich hiermit in gleicher Weise die Bodenplatte 10, der Fuß wird gegen die Innenschale (Untertritt) des Skischuhes gepreßt. In der Druntersicht der Fig. 3 (die Sohle des Skischuhes ist nicht gezeigt; lediglich die beiden Befestigungsschrauben sind angedeutet) erkennt man die durchlaufenden keilförmigen Wangen 30, mit denen die Bodenplatte 10 sich abstützt, die Dreiecksplatten 12, der Längsschlitz 28 etc.

Der Kulissenstein wird innerhalb der Dreiecksplatte geführt, d.h. durch den Schnellverschluß gehoben und abgesenkt. Der Schnellverschluß ist in geschlossenem Zustand in Fig. 5 gezeigt. Der Bowdenzug 32 läuft in den Klemmverschluß von den Querbolzen 20 (bzw. in der erhöhten Stellung von den Querbolzen 20′ kommend) ein. Die Betätigungsrichtung des Schnellverschlusses ist bei 34 angedeutet. Nach der Darstellung der Fig. 5 ist der Schnellverschluß, der am rückwärtigen Schaft des Skischuhes 36 angebracht ist, geschlossen. Mit dem Griffteil 36 wird das Gehäuse 38 des Schnellverschlusses um die Achse 40 verschwenkt. Der Verlauf des Bowdenzugs 32 erfolgt in Nuten eines um die Achse 40 verschwenkenden Zylinderkörpers 44. Die Bowdenzüge sind dann in das Innere des Gehäuses 38, wie bei 32 gestrichelt angedeutet, geführt und dort befestigt. Der Schnellverschluß insgesamt kann über einen Stellanker 46 und eine gemeinsame Stellschraube 48 gespannt bzw. reguliert werden. Aus noch zu beschreibenden Gründen sind zwei solcher Bowdenzüge vorgesehen, von denen der eine mit der Druckplatte, der andere, wie gesagt, mit den Querbolzen am Kulissenstein verbunden ist. Die Bowdenzüge können auch gegen Federvorspannung gespannt werden. Spannanker und Rändelschraube sind ebenfalls im Gehäuse des Schnellverschlusses gelagert. Der Schnellverschluß kann auch durch einen einfachen Kipphebel, der beispielsweise unten gesichert wird, ersetzt sein. Bei 50 sind die Bohrungen für Schwenklager für das Verschwenken der beweglichen Teile gegenüber den festen Teilen des Skischuhes zu sehen. Eine besonders bevorzugte Ausführungsform wird mit Bezug auf Fig. 7 beschrieben werden.

Der, oder wenn zwei Bowdenzüge 32 vorgesehen sind, die Bowdenzüge können über Stellschrauben 52, 54 einzeln hinsichtlich ihrer Vorspannkraft eingestellt werden.

Fig. 6 zeigt den Schnellverschluß mit Blick auf die Rückseite des Skischuhes. Man erkennt deutlich die Nuten 42 des Zylinders 44, der um die Schnellverschlußachse 40 verschwenkt. Die gleichen Bezugszeichen bezeichnen gleiche Teile wie in Fig. 5, Nicht zu sehen sind im Bereich der Bezugszeichen 32, 32 angebrachte Rändelschrauben, die eine individuelle Verstellung der beiden Bowdenzüge 32 ermöglichen. Die Rändelschrauben sind hierbei in einem nicht dargestellten eigenen Gehäuse untergebracht. Die beiden Bowdenzüge gehen dann nach Verlassen der rückseitigen Manschette in das Innere des Untertritts, d.h. in die Bildebene der Fig. 6 hinein, wie Fig. 5 erkennen läßt.

Fig. 7 verdeutlicht, wie beim Ziehen am Bowdenzug 32 die Zylinderbolzen 20 den Kulissenstein 18 hinaufwandern, während sich der Querbolzen 14 im Schlitz 16 des Kulissensteins hebt. Selbstverständlich sind im Bereich der Skisohle S Aussparungen, Vertiefungen etc. angeformt.

Eine ganz besonders bevorzugte Kombination der Maßnahme nach der Erfindung ergibt sich durch den Schlitz oder das Langloch 50 in der Schale bzw. dem Untertritt des Skischuhes. In diesem auf einer Seite bzw. noch besser auf beiden Seiten des Untertritts oder der Schale vorgesehenen Langlöchern kann das jeweilige Drehlager des oder der Manschettenteile des Schuhs gegenüber der Schale frei wandern. Es stellt sich der Fuß völlig automatisch anatomisch richtig gegenüber dem Skischuh ein. Die asymmetrisch ausgebildete Wade findet satten Halt im Skischuhschaft. Dies ist aber genauer in der hiermit zusammenhängenden Anmeldung P...
vom gleichen Tage beschrieben. Die Absätze des Kulissensteins, auf die die Bolzen jeweils gezogen werden, sind nur angedeutet. Eine Rückstellfeder ist nicht notwendig, da bei Lösen des Schnellverschlusses entweder durch das Eigengewicht der Bodenplatte, im wesentlichen aber durch den Druck der Fußsohle auf die Bodenplatte, diese gegen die Skischuhsohle herabgedrückt wird. Eine solche Rückstellfeder ist nach einer vorzugsweisen Ausführungsform zusätzlich vorgesehen. Eine weitere bevorzugte Kombination der Erfindung wird mit Bezug auf die Figuren 8 und 9 beschrieben. Hierbei handelt es sich um Spannbänder. Das Spannband 60 ist mit seinem Auge 62 am Drehlager (z.B. 50 in Fig. 6) angelenkt. Durch die Ösen 64 ist der oben erwähnte zweite Bowdenzug gezogen. Bei 68 ist ein Nietenkopf der Spannbandführung der Fig. 9 zu sehen. Der Nietenkopf 68 sitzt an dem anderen Federband fest. Der Abstand von Kopf zu Kopf der Niet ist so groß, daß die überlappende Federbandschiene im Schlitz der Fig. 9 durch die durchgehende Niet geführt ist. Das Federband 60 legt sich elastisch um die an sich bekannte Druckplatte im Bereich von Rist/Beuge innen an der Schale. Fig. 9 zeigt das erwähnte Gegenstück. Dieses Federband ist mit seinem Auge 70 am anderen Drehlager gelagert und verfügt über den schlitz 72, in welchem die Niet 68 gleiten kann. Gestrichelt angedeutet ist in Fig. 8 der Bowdenzug 32, der durch die Öse 64-64, aber natürlich auch durch die Endöse 74 der Fig. 9 geführt ist. Der Bowdenzug ist beispielsweise durch einen Querbolzen, der als Schraubbolzen verstellbar sein kann, gesichert. Bei Betätigung des Bowdenzugs 32 in der durch den Pfeil angegebenen Richtung 76 werden die Spannbänder 60, 80 übereinandergezogen. Es erftolgt eine gleichzeitige Beaufschlagung der Druckplatte gegen den Rist, also nicht nur ein Anheben des Sohle über den einen Bowdenzug und ein anatomischer Ausgleich von Wadenbein und Fuß im Schuh durch die Zuordnung von Langloch und Drehlager (letzteres ist frei verschieblich im Langloch). Zusätzlich, und dies mit einem einzigen Verschluß ein, wenn auch leichter als bisher eine Beaufschlagung der Druckplatte, also ein Druck Fuß den Fuß von oben, ausgeübt.

Es ist selbstverständlich durch die Maßnahme nach der Erfindung möglich, die Verstellung der sog. "Vorlage", auch Sprengung genannt, zu verändern, indem der Winkel der Standfläche verändert wird.

Fig. 10 zeigt eine scherenartig überlappende, also geteilte manschettenartige Druckverteilerplatte oder Ristplatte 86 mit Aussparungen (Gewichtsersparnis), die an den Innenseiten der Schale (Untertritt) beidseitig befestigt ist. Vorzugsweise erfolgt dies an den Gelenknieten. Eine Niete 88 der einen Druckverteilerplattenhälfte ist im quer verlaufenden Langloch 90 der anderen Druckverteilerplattenhälfte frei beweglich geführt. Oben überlappen die Hälften und sind (bewußt) nicht verbunden, um das Beugen möglichzumachen oder zu erleichtern. Ein Bowdenzug 92 mit Federspirale beaufschlagt die Druckverteilerplatte, die am Gelenk 94 sitzt. Für Verwendungszwecke, bei denen der Benützer besonders darauf Wert legt, eingeschnürt im Schuh zu stehen, sind die oberen Ränder der Manschette 86 bündig zusammengeführt und durch eine Niete (nicht dargestellt) gehalten. Es ergibt sich dadurch oben eine feste, unten eine verstellbare Überlappung. Fig. 11 zeigt in einer Ausführungsform ähnlich dem Vorbeschriebeneneinen oben an der Skischuhrückseite gelagerter Schwenkhebel 100, der über einen Riegel 102 in der Schließstellung verriegelt ist. Drückt man mit dem Skistock oben auf den Hebel in Richtung 104, so wird der Schwenkhebel geöffnet, die Sohle augenblicklich abgesenkt und der Fuß hierdurch entlastet, was beim Skifahren, vor allen Dingen aber auch beim Skibergsteigen einen ganz erheblichen Vorteil bedeuten kann. Andere Verriegelungsmöglichkeiten sind ebenfalls möglich.

Fig. 12 zeigt hierzu ein Detail. Der Schwenkhebel 110 befindet sich in seiner Spannstellung, was bedeutet, daß ein Hebelende 112 nach unten zeigt. Eine federbelastete Rastnase 114 sichert das Ende. Die Rastnase ist über ihr am Skischuh festes Gegenstück 116 im Lager 118 verschiebbar und schwenkbeweglich gelagert. Wieder kann mit dem Skistock auf die Rastnase gedrückt werden, um diese zu öffnen. Hier wäre nur ein Bowdenzug erforderlich.

Eine weitere Modifikation zur Fig. 7 zeigt Fig. 13. Die gleichen Bezugszeichen bezeichnen die gleichen Elemente. Hier ist nun eine künstliche Dämpfung in Form einer Feder 120 am Ende des Bowdenzuges 32 angebracht. Dies hat den Vorteil, daß auch bei relativ loser Zuordnung von Kulissenstein zu Dreiecksplatten die am Bowdenzug festen Querbolzen 20 sich nicht verkeilen können. Außerdem wird eine elastische Dämpfung herbeigeführt, so daß besonders starke Schläge auf den Ski, der etwa bei rasanter Fahrt über eisige Pisten auftreten können, gemildert werden. Die Feder 120 ist über ein Abschlußstück 122 am Bowdenzug 32 gehalten.

Nach einer nicht dargestellten Modifikation ist es auch möglich, einen Skischuh völlig anderer Art zu konstruieren. Hierbei ist über dem festen Ristteil oder einer relativ steifen Manschette außen eine Art Druckverteilerplatte (allerdings ohne Durchbrechungen) geführt, die sonst ähnlich wie die Druckverteilerplatte der Fig. 10 ausgebildet ist. Die Druckbeaufschlagung erfolgt also auf den Skischuh von außen. Diese Modifikation bzw. die Ausführungstorm der Fig. 10 tragen dazu bei, den Hintereinstiegschuh für Rennläufer geeignet zu machen, Rennläufer, die bisher wegen der gefühlsmäßig fehlenden Verbindung von Fuß zu Ristteil des Schuhs Hintereinstiegsmodelle ablehnten. Hierbei wird man die Einstellbarkeit am Rist konstuktiv einerseits, in der Handhabung andererseits relativ leicht machen, die Bodenplatte wird dagegen stärker gehoben.

Unter den vielen Vorteilen, die die Maßnahme nach der Erfindung erbringt, ist auch der zu nennen, das Formen der Einlegesohle (an sich bekannte Verfahren) auch so erfolgen kann, daß im unbelasteten Zustand die Sohle durch Heben der Sohle von unten im Schuh angeformt wird. Der Formvorgang selbst kann nach bekannten Techniken ablaufen.

Die Maßnahme nach der Erfindung insgesamt verbindet die Vorteile des bisherigen Überlappungssystems mit den Vorteilen eines Hinter- oder Zentraleinstiegmodells. Auch muß die Außenschale nicht mehr so dick, vor allen Dingen nicht mehr so steif wie bisher, gemacht werden.

Die Erfindung wurde bisher mit Bezug auf Skischuhe der Einfachheit halber erläutert. Die Anwendung auf Skibergsteigerschuhe, Eisstiefel und Bergschuhe ist selbstverständlich möglich.

## Patentansprüche

1. Skischuh, insbesondere mit Heckeinstieg und im wesentlichen geschlossenem Vorderschuh mit einem (auch über einen Bowdenzug betätigbaren) Schnellverschluß zur Herbeiführung des Kraftschlusses zwischen Fuß und Skischuh, mit einer Druckverteilerplatte, über die der Anpreßvorgang herbeiführbar ist, wobei die Druckverteilerplatte (86) geteilt ist und im unteren vorderen Bereich überlappend über Langloch und Nietführung durch Beaufschlagung eines Bowdenzuges verstellbar ist, die Überlappung der Druckverteilerplatte in ihrem oberen Bereich herbeigeführt ist und gegebenenfalls lediglich durch eine Niete gehalten ist.

2. Skischuh nach Anspruch 1, **dadurch gekennzeichet**, daß die geteilte Druckverteilerplatte (36) am Untertritt über Geleknieten (94) angelenkt ist.

3. Skischuh nach einem der vorhergehenden Ansprüche, **dadurch gekennzeichnet**, daß eine Niete (88) der einen Druckverteilerplattenhälfte in einem querverlaufenden Langloch (90) der anderen Druckverteilerplattenhälfte frei beweglich ist.

4. Skischuh nach einem der vorhergehenden Ansprüche, **dadurch gekennzeichnet**, daß die geteilte Druckverteilerplatte außen über einen insbesondere festen Ristteil des Schuhs geführt ist.

5. Skischuh nach einem der vorhergehenden Ansprüche, **gekennzeichnet** durch einen Bowdenzug (92) mit Federspirale zur Beaufschlagung der an einem Gelenk (94) sitzenden Druckverteilerplatte.

6. Skischuh nach einem der vorhergehenden Ansprüche, gekennzeichnet durch eine heb- und senkbar ausgebildete Bodenplatte (10) zur Herbeiführung des Kraftschlusses zwischen Fuß und Skischuh, die aus zwei mit der längeren Seite an der Bodenplatte (10) festen ansonsten symmetrischen Dreiecksplatten (12) besteht, die mit einem mittigen Querbolzen (14) in einem senkrechten Schlitz (16) eines an der Skisohle (S) festen Kulissensteins (18) dreieckiger Gestalt ähnlich der der Dreiecksplatte (12) gleitverschieblich gelagert ist, wobei der Kulissenstein auf seinen freien Schenkeln (bei 24; 26) gestuft ist und am Bowdenzug (32) je ein dem jeweiligen freien Schenkel zugeordneter freier Querbolzen (20; 20′) fest ist, die bei Zug jeweils-in die nächste Rastlagerstufe der Dreiecksplatte (12) gleiten und das Dreiecksplatten/Kulissensteinhublager (Fig. 3; Fig. 4) im hinteren Drittel des Skischuhs vorgesehen ist.

7. Skischuh nach Anspruch 3, **gekennzeichnet** durch mindestens einen bowdenzugbeaufschlagten Exzenter zum schnellen Anheben und Absenken der Bodenplatte, wobei der oder die Exzenter an einer Querwelle unter der Bodenplatte ausgebildet sind.

8. Skischuh nach einem der vorhergehenden Ansprüche, **gekennzeichnet** durch die Kombination mit in Langlöchern (50; Fig. 7) freibeweglichen Schwenklagern der Manschetten des Skischuhs gegenüber der Schale zur Herbeiführung einer Querbeweglichkeit gegeneinander.

9. Skischuh nach einem der vorhergehenden Ansprüche, dadurch **gekennzeichnet**, daß sowohl der Bowdenzug für die zu hebende Bodenplatte (10) wie der Bowdenzug (32) für die Beaufschlagung der Druckplatte ( _ ) in einen einzigen Schnellverschluß eingeführt und individuell über eine Rändelfeinregulierschraube einstellbar sind.

10. Skischuh nach einem der vorhergehenden Ansprüche, **gekennzeichnet** durch eine dritte Rändelschraube (38) zur Verstellung des Schließdruckes des Schnellverschlusses für die Bowdenzüge insgesamt.

11. Skischuh nach Anspruch 10, dadurch **gekennzeichnet**, daß die Druckverteileplatte an im Bereich der Schwenklager angelenkten Federstahlbändern (60; 80) beaufschlagt und über den Bowdenzug das überlappende obere Federband spannbar ist.

12. Skischuh nach einem der vorhergehenden Ansprüche, dadurch **gekennzeichnet**, daß der gemeinsame Schnellverschluß ein Kipphebelverschluß ist.

13. Skischuh nach einem der Ansprüche 6 bis 12, dadurch **gekennzeichnet**, daß der Kipp- oder Schwenkhebel (100; 110) über Rastnasen (114; 112) verriegelbar ist, die so ausgebildet sind, daß sie bei Druck, insbesondere durch einen Skischuh, öffnen.

14. Skischuh nach einem der vorhergehenden Ansprüche, **gekennzeichnet** durch eine Dämpfungsfeder (120) am Ende des Bowdenzugs (32) hinter dem äußeren Querbolzen (20), wobei in diesem Falle der Bowdenzug im äußeren Querbolzen (20) frei beweglich ist.

15. Anwendung der Maßnahme der geteilten Druckverteilerplatte über einen Bowdenzug sowie der anhebbaren Bodenplatte und gegebenenfalls des gleichzeitig anatomischen Ausgleichs der Drehlager in Schlitzen auf Skitourenstiefel, Bergschuhe und Eislaufstiefel.

## Claims

1. Skiing boot particularly with step-in from the stern and substantially closed front boot having a quick closure (operable also by a Bowden cable) for bringing about force fit between the foot and the skiing boot comprising a pressure distribution plate by means of which the pressing-on operation can be brought about, the pressure distribution plate (86) being parted and in the lower front region overlapingly by means of an uplong hole and rivet guide by applying a Bowden cable being adjustable, the lap of the pressure distribution plate in its upper region being brought about and possibly being held but by a rivet.

2. Skiing boot according to claim 1, characterised in that the parted pressure distribution plate (36) at the lower portion of the skiing boot is hinged by means of hinged rivets (94).

3. Skiing boot according to one of the preceeding claims, characterised in that a rivet (88) of the one pressure distribution plate half is freely movable in a transversely running uplong hole (90) of the other pressure distribution plate half.

4. Skiing boot according to one of the preceeding claims characterised in that the parted pressure distribution plate exteriorly is guided by means of a particularly stationary instep portion of this boot.

5. Skiing boot according to one of the preceeding claims, characterised by a Bowden cable (92) having a spring spiral for applying the pressure distribution plate mounted at a hinge (94).

6. Skiing boot according to one of the preceeding claims characterised by a liftable and lowerable bottom plate (10) for bringing about of the force fit between the foot and the skiing boot consisting of two triangle plates (12) fixed with the longer side to the bottom plate (10) and for the rest being symmetrical to the triangle plates (12) which by means of a central transverse bolt (14) in a vertical slot (16) of a stationary floating link block (18) fixed to the sole (S) of the skiing boot is mounted, the block having triangular form similar to that of the triangular plate the link block on its free legs (at 24; 26) being stepped and at the Bowden cable (32) a transverse bolt (20; 20′) respectively associated to each of the respective free legs is fixed, which when pulled respectively will glide into the next mounting step of the triangular plate (12) and that the triangular plate/link block elevator journal (fig. 3; fig. 4) is arranged in the back third of the skiing boot.

7. Skiing boot according to claim 3, characterised by at least one excenter applied by a Bowden cable for quickly elevating and lowering of the bottom plate the excenter(s) being formed at a transverse shaft below the bottom plate.

8. Skiing boot according to one of the preceeding claims, characterised by the combination of hinge journals freely movable in the longitudinal holes (50; fig. 7) of the sleeves of the skiing boot with regard to the shell for bringing about a transverse movability one against the other.

9. Skiing boot according to one of the preceeding claims, characterised in that as well the Bowden cable for the bottom plate (10) to be elevated as the Bowden cable (32) for applying of the pressure plate ( _ ) are introduced into one only quick closure and individually by a knurl fine adjusting screw are adjustable.

10. Skiing boot according to one of the preceeding claims, characterised by a third knurl screw (38) for a global modification of the closure pressure of the quick closure for the Bowden cables.

11. Skiing boot according to claim 10 characterised in that the pressure distribution plate is applied at spring steel bands (60; 80) hinged in the region of the hinge journals and the overlapping upper springy band is extendable by means of the Bowden cable.

12. Skiing boot according to one of the preceeding claims, characterised in that the quick closure is a rocker closure.

13. Skiing boot according to one of claims 6 to 12, characterised in that the rocker or hinge lever (100; 110) by means of catch noses (114; 112) is lockable which are of a form such that they will open on pressure applied particularly by a skiing boot.

14. Skiing boot according to one of the preceeding claims, characterised by a compensation spring (120) at the end of the Bowden cable (32) behind the outer transverse bolt (20), in this case the Bowden cable in the exterior transverse bolt (20) being freely movable.

15. Utilization of the characteristics of the parted pressure distribution plate by way of a Bowden cable as well as of the liftable bottom plate and possibly of the simultaneous anatomic compensation of the rotation journals in slots for ski-touring boots, mountain boots and ice-skating boots.

## Revendications

1. Chaussure de ski, en particulier à entrée arrière et comportant une partie avant sensiblement fermée comportant un système de fermeture rapide (pouvant être également actionné au moyen d'un câble Bowden) pour établir la liaison de force entre le pied et la chaussure de ski, et comportant une plaque de répartition de la pression, qui permet de réaliser l'opération de serrage, et dans laquelle la plaque (86) de répartition de la pression est subdivisée et est réglable en recouvrement, au niveau de sa partie inférieure avant, au moyen d'un trou allongé et d'un guide pour rivet, par actionnement d'un câble Bowden, le recouvrement de la plaque de répartition de pression est réalisé dans sa partie supérieure et est éventuellement maintenu simplement au moyen d'un rivet.

2. Chaussure de ski selon la revendication 1, caractérisée en ce que la plaque subdivisée (86) de répartition de la pression est articulée au niveau de sa face inférieure, au moyen de rivets articulés (94).

3. Chaussure de ski selon l'une des revendications précédentes, caractérisée par le fait qu'un rivet (88) d'une moitié de la plaque de répartition de la pression est librement mobile dans un trou allongé transversal (90) de l'autre moitié de la plaque de répartition de la pression.

4. Chaussure de ski selon l'une des revendications précédentes, caractérisée en ce que la plaque subdivisée de répartition de la pression est guidée extérieurement au moyen d'une partie, notamment fixe, de la chaussure au niveau du coup de pied.

5. Chaussure de ski selon l'une des revendications précédentes, caractérisée par un câble Bowden (92) comportant un ressort spiral servant à charger la plaque de répartition de la pression qui prend appui sur une articulation (94).

6. Chaussure de ski suivant l'une des revendications précédentes, caractérisée par une plaque de base (10) agencée de manière à pouvoir être soulevée et abaissée et servant à établir la liaison de force entre le pied et la chaussure de ski et qui est formée de deux plaques triangulaires (12), qui sont fixées par leurs plus grands côtés à la plaque de base (10), tout en étant par ailleurs symétriques, et sont montées de manière à se déplacer par glissement au moyen d'un axe transversal centré (14), dans une fente verticale (16) d'une coulisse (18) fixée à la semelle (5) du ski et possédant une forme triangulaire semblable à celle de la plaque triangulaire (12), la coulisse étant étagée au niveau de ses branches libres (en 24; 26), tandis qu'au câble Bowden (32) sont raccordés des tétons transversaux libres (20; 20′), qui sont associés aux branches libres respectives, glissent lors d'une traction pour venir respectivement dans la partie étagée immédiatement suivante formant palier d'encliquetage des plaques triangulaires (12), et l'ensemble plaque triangulaire/palier d'insertion de la coulisse (figure 3; figure 4) est prévu dans le tiers arrière de la chaussure de ski.

7. Chaussure de ski selon la revendication 3, caractérisée par au moins un excentrique chargé par le câble Bowden et servant à soulever et abaisser rapidement la plaque de base, le ou les excentriques étant disposés sur une nervure transversale au-dessous de la plaque de base.

8. Chaussure de ski selon l'une des revendications précédentes, caractérisée par la combinaison de paliers pivotants, librement mobiles dans des trous allongés (50; figure 7), des garnitures de la chaussure de ski par rapport à la coque pour l'obtention d'une mobilité transversale relative.

9. Chaussure de ski selon l'une des revendications précédentes, caractérisée en ce qu'aussi bien le câble Bowden pour la plaque de base (10) devant être soulevée que le câble Bowden (32) servant à charger la plaque de pression ( _ ) sont insérés dans un dispositif unique de fermeture rapide et peuvent être réglés individuellement au moyen d'une vis moletée de réglage fin.

10. Chaussure de ski selon l'une des revendications précédentes, caractérisée par une troisième vis moletée (38) servant à régler globalement la pression de fermeture pour le dispositif de fermeture rapide pour les câbles Bowden.

11. Chaussure de ski selon la revendication 10, caractérisée en ce que la plaque de répartition de la pression est chargée au niveau de bandes d'acier pour ressorts (60; 80), articulées au niveau des paliers pivotants et que la bande supérieure élastique, en chevauchement, peut être tendue au moyen du câble Bowden.

12. Chaussure de ski selon l'une des revendications précédentes, caractérisée en ce que le dispositif commun de fermeture rapide est un dispositif de fermeture à levier basculant.

13. Chaussure de ski selon l'une des revendications 6 à 10, caractérisée en ce que le levier basculant ou pivotant (100; 110) peut être verrouillé au moyen de becs d'encliquetage (114; 112) agencés de manière à s'ouvrir lors de l'application d'une pression, notamment la pression produite par une chaussure de ski.

14. Chaussure de ski selon l'une des revendications précédentes, caractérisé par un ressort amortisseur (120) placé à l'extrémité du câble Bowden (32) en arrière de l'axe transversal extérieur (20), le câble Bowden étant, dans ce cas, librement mobile dans l'axe transversal extérieur (20).

15. Utilisation du système de la plaque subdivisée de répartition de la pression avec un câble Bowden ainsi que la plaque de fond pouvant être soulevée et éventuellement du système de compensation anatomique simultanée des paliers rotatifs dans des fentes ménagées dans des chaussures de ski de fond, des chaussures de montagne et des patins à glace.
